# NEUE EUROPÄISCHE PATENTSCHRIFT

(11) **EP 4 074 931 B2**
(45) Veröffentlichungstag und Bekanntmachung des Hinweises auf die Entscheidung über den Einspruch: **06.05.2026**
(45) Hinweis auf die Patenterteilung: 20.09.2023
(21) Anmeldenummer: 22162140.2
(22) Anmeldetag: 15.03.2022
(51) Int. Cl.: E05C 9/24, E05D 15/00

(54) **BESCHLAG MIT EINEM DURCH LÄNGSSCHIEBEN ARRETIERBAREN RASTHAKEN**
FITTING WITH A LOCKING HOOK WHICH CAN BE LOCKED BY LONGITUDINAL SLIDING
FERRURE DOTÉE D'UN CROCHET D'ENCLIQUETAGE POUVANT ÊTRE BLOQUÉ PAR COULISSEMENT LONGITUDINAL

(30) Priorität: 15.04.2021 DE 102021203760
(43) Veröffentlichungstag der Anmeldung: 19.10.2022
(73) Patentinhaber: Roto Frank Fenster- und Türtechnologie GmbH, 70771 Leinfelden-Echterdingen (DE)
(72) Erfinder: SOBE, Lars, 70734 Fellbach (DE); MEHR, Marcus, 70794 Filderstadt (DE); SCHMID, Gerd, 73240 Wendlingen (DE); PEUKER, Claus, 70794 Filderstadt (DE)
(74) Vertreter: Kohler Schmid Möbus Patentanwälte

(56) Entgegenhaltungen:
- EP-B1- 2 295 684
- DE-A1- 102016 207 083
- DE-A1- 2 015 723
- DE-A1- 3 108 212
- DE-C1- 2 953 717
- DE-C2- 3 041 500
- DE-C2- 3 343 775
- DE-C2- 4 138 741
- DE-U- 7 144 753
- FR-A1- 2 521 629

## Beschreibung

Die Erfindung betrifft einen Beschlag gemäß dem Oberbegriff des Patentanspruchs 1. Weiterhin betrifft die Erfindung ein Fenster oder eine Tür mit einem solchen Beschlag sowie ein Verfahren zur Montage eines Beschlags an einem Fenster oder einer Tür.

Es ist bekannt, einen Beschlag, insbesondere in Form einer Eckumlenkung, an einer Profilnut eines Flügels zu montieren. Hierzu sind bereits verschiedenste Montagearten bekannt geworden:
Die DE 1 961 348 A1 offenbart einen Führungskanal mit einseitig angeordneten Lappen. Der Führungskanal ist in eine Profilnut eines Flügels einschwenkbar und anschließend mit einer Schraube arretierbar.

Aus der DE 10 2017 201 250 A1 ist eine Eckumlenkung mit einer Mittenfixierung bekannt geworden.

Die DE 198 34 042 C2 offenbart eine Eckumlenkung, die mittels einer Klammer am Flügel fixiert ist. Die Klammer weist dabei Rasthaken zum Hintergreifen einer Profilnut des Flügels auf.

Aus der DE 24 56 009 C2 ist die Befestigung eines Gehäuses einer Eckumlenkung eines Treibstangenbeschlages mittels eines Z-förmigen Federelements bekannt geworden.

Die DE 29 53 717 C1 offenbart die Befestigung eines Gehäuses einer Eckumlenkung durch eine U-förmige, in eine Profilnut eines Flügels einschiebbare Klammer.

Aus der DE 31 27 929 A1 ist ein Gehäuse einer Eckumlenkung für einen Treibstangenbeschlag bekannt geworden, das mehrere Zapfen aufweist. Die Zapfen sind in Hinterschneidungen eines Führungskanals eines Flügels einführbar, um das Gehäuse am Flügel zu befestigen.

Die DE 35 45 860 A1 offenbart eine Eckumlenkung mit einem Gehäuse. Schenkel des Gehäuses weisen einen Raststeg zur Anordnung des Gehäuses an einem Flügel auf.

Aus der DE 41 38 741 C2 ist eine Eckumlenkung bekannt geworden, die in eine Nut eines Flügels einschiebbar und durch ein Sicherungsteil am Flügel verrastbar ist.

Die EP 1 264 954 A1 offenbart eine Eckumlenkung mit einer federnd auslenkbaren Treibstange, die endseitig eine Rampe aufweist, um die Verbindung dieser Treibstange mit einer weiteren Treibstange zu erleichtern.

Aus der EP 2 762 664 B1 ist eine Eckumlenkung bekannt geworden, die in einer Hinterschneidungen aufweisenden Führungsnut eines Flügels befestigbar ist. Die Befestigung wird durch eine am Flügel verrastbare Klammer ermöglicht.

Die FR 2 521 629 A1 offenbart das Einsetzen einer Eckumlenkung in eine Profilnut eines Flügels. Die Eckumlenkung weist hierfür federnd aufspreizbare Rastbacken auf.

Aus der DE 71 44 753 U ist eine Eckumlenkung mit einem Winkelstück, das durch ein Klemmstück befestigbar ist, bekannt geworden. Das Klemmstück ist schräg entlang des Winkelstücks verschiebbar und ist dazu ausgebildet, im verschobenen Zustand das Winkelstück gegen den Nutgrund einer Profilnut eines Flügels zu pressen.

Die gattungsgemäße DE 2 015 723 A1 offenbart verschiedene Möglichkeiten, einen Führungskanal an einem Flügel zu befestigen. Insbesondere kann am Führungskanal ein Federsteg mit einem Rasthaken vorgesehen sein, der eine Profilnut des Flügels hintergreifen kann. Der Federsteg kann durch einen Stift, eine Schraube oder ein Keilstück ausgelenkt sein.

Nachteilig an den bekannten Beschlägen ist, dass diese oftmals konstruktiv aufwändig ausgebildet, nicht reversibel lösbar und/oder nicht intuitiv montierbar sind.

### Aufgabe der Erfindung

Es ist daher Aufgabe der Erfindung, einen Beschlag bereit zu stellen, der die Nachteile des Standes der Technik vermeidet.

### Beschreibung der Erfindung

Diese Aufgabe wird erfindungsgemäß gelöst durch einen Beschlag gemäß Patentanspruch 1, ein Fenster oder eine Tür gemäß Patentanspruch 11 und ein Verfahren gemäss Patentanspruch 13.

Die erfindungsgemäße Aufgabe wird somit gelöst durch einen Beschlag für ein Fenster oder eine Tür, wobei der Beschlag an eine erste Profilnut eines Flügels des Fensters oder der Tür montierbar ist. Der Beschlag weist einen ersten Arm auf, der parallel zur Erstreckung eines Flügelholms montierbar ist. Der Beschlag weist am ersten Arm ein Rastteil mit einem ersten Rasthaken (Federsteg mit Haken) auf. Weiterhin weist der Beschlag am ersten Arm einen Verdrängungskörper auf. Rastteil und Verdrängungskörper können relativ zueinander in Richtung der Längsachse des ersten Arms von einer Losestellung in eine Montiertstellung verschoben werden. In der Losestellung hinterfüttert der Verdrängungskörper den ersten Rasthaken nicht, sodass er, insbesondere radial, vorzugsweise nach innen, bewegbar ist. In der Montiertstellung hinterfüttert der Verdrängungskörper den ersten Rasthaken, sodass er nicht, insbesondere radial, vorzugsweise nach innen, bewegbar ist und einen ersten Steg der ersten Profilnut zuverlässig hintergreift. Zwischen Rastteil und Verdrängungskörper ist eine Schräge ausgebildet, durch die das Rastteil von der Losestellung in die Montiertstellung überführt wird.

Der Beschlag ist hierdurch sicher am Flügel befestigbar und dennoch leicht, insbesondere werkzeugfrei montierbar.

Vorzugsweise ist der Beschlag zerstörungsfrei lösbar am Flügel montierbar und demontierbar. Der Beschlag kann werkzeugfrei montierbar und demontierbar ausgebildet sein.

Vorzugsweise ist das Rastteil unverlierbar am Verdrängungskörper gehalten. Besonders bevorzugt sind alle Teile des Beschlags unverlierbar aneinandergehalten, sodass eine sehr schnelle Montage des Beschlags am Flügel erfolgen kann.

In besonders bevorzugter Ausgestaltung des Beschlags ist der erste Rasthaken, insbesondere radial nach innen, vorgespannt. Hierdurch kann der erste Rasthaken beim Aufsetzen des Beschlags auf die erste Profilnut leicht in die erste Profilnut eingeführt werden.

Weiter bevorzugt weist der Beschlag einen zweiten Rasthaken auf, der dem ersten Rasthaken gegenüberliegt. Der zweite Rasthaken ist in der Losestellung, insbesondere radial, vorzugsweise nach innen, bewegbar und in der Montiertstellung nicht, insbesondere radial, vorzugsweise nach innen, bewegbar, sodass er einen zweiten Steg der ersten Profilnut (die dem ersten Steg gegenüberliegt) zuverlässig hintergreifen kann.

Alternativ oder zusätzlich zur Vorspannung des ersten Rasthakens kann der zweite Rasthaken, insbesondere radial nach innen, vorgespannt sein, um das teilweise Einführen des Beschlags in die erste Profilnut zu erleichtern.

Das Rastteil kann eine im Querschnitt U-förmige Klammer aufweisen, wobei der erste Rasthaken an einem ersten Schenkel der Klammer ausgebildet ist. Vorzugsweise ist der zweite Rasthaken an einem zweiten Schenkel der Klammer ausgebildet. Das Rastteil kann in Form der im Querschnitt U-förmigen Klammer ausgebildet sein. Das Rastteil ist vorzugsweise einstückig (einteilig) ausgebildet. Das Rastteil ist schlittenförmig ausgebildet. Das Rastteil kann in Form einer Abdeckung ausgebildet sein.

Der Beschlag weist eine Arretiereinrichtung aufw, durch die das Rastteil in der Montiertstellung schwerer verschiebbar oder unverschiebbar arretierbar ist. Hierdurch wird ein unbeabsichtigtes Lösen und Verschieben des Rastteils in die Losestellung vermieden. Die Arretiereinrichtung ist vorzugsweise lösbar, insbesondere werkzeugfrei lösbar, um ein Verschieben des Rastteils zum Lösen des Beschlags zu ermöglichen. Die Arretiereinrichtung kann mittels einer Schräge durch kräftiges Schieben in Längsrichtung des ersten Arms lösbar sein. Die Arretiereinrichtung sichert das Rastteil sowohl in der Losestellung als auch in der Montiertstellung.

Die Arretiereinrichtung kann einstückig an einem Gehäuse oder einem Gehäuseteil des Beschlags ausgebildet sein. Vorzugsweise weist der Beschlag ein zweiteiliges Gehäuse auf. Die beiden Teile des Gehäuses können in Form von Gleichteilen ausgebildet sein.

Besonders bevorzugt weist der Beschlag eine Treibstangenanbindung auf, die mit einer Treibstange des Beschlags bewegbar verbindbar ist, wobei die Treibstangenanbindung durch das Rastteil in der Losestellung unbewegbar arretiert und in der Montiertstellung bewegbar ist. Hierdurch kann eine Mittenfixierung der Treibstangenanbindung realisiert werden, ohne dass diese Mittenfixierung bei der ersten Betätigung der Treibstange gelöst werden muss. Da bei solchen Lösungsvorgängen im Stand der Technik oftmals hohe Kräfte aufgewendet werden müssen, besteht im Stand der Technik stets die Gefahr einer Beschädigung eines Getriebes oder anderer Beschlagbauteile. Diese Gefahr besteht bei der hier beschriebenen Erfindungsvariante nicht.

Vorzugsweise wird die Treibstangenanbindung in der Losestellung formschlüssig vom Rastteil gehalten. Die Treibstangenanbindung kann dabei zumindest einen Anschlag aufweisen, an dem das Rastteil in der Losestellung anliegt. Vorzugsweise weist die Treibstangenanbindung zwei Anschläge auf, zwischen denen das Rastteil in der Losestellung angeordnet ist, um die Treibstangenanbindung unbewegbar zu halten.

Der Beschlag kann in Form eines Schließstücks, eines Getriebes, einer Scherenführung oder einer Kippriegelanordnung ausgebildet sein.

Vorzugsweise ist der Beschlag in Form einer Eckumlenkung ausgebildet. Dabei weist er einen zweiten Arm auf, dessen Längsachse senkrecht zur Längsachse des ersten Arms verläuft.

Der zweite Arm kann ebenfalls ein Rastteil mit einem ersten Rasthaken und einem Verdrängungskörper aufweisen, wobei das Rastteil durch eine Schräge zwischen Rastteil und Verdrängungskörper mittels einer Verschiebung des Rastteils in Längsrichtung des zweiten Arms von der Losestellung in die Montiertstellung überführbar ist und wobei der erste Rasthaken in der Losestellung, insbesondere radial, vorzugsweise nach innen, bewegbar ist und in der Montiertstellung nicht, insbesondere radial, vorzugsweise nach innen, bewegbar ist, um einen ersten Steg einer zweiten Profilnut in der Montiertstellung zuverlässig zu hintergreifen.

Zur konstruktiven Vereinfachung des Beschlags kann der zweite Arm baugleich zum ersten Arm ausgebildet sein.

Die Mittenfixierung kann durch zwei Anschläge realisierte werden, wobei sich ein erster Anschlag für das Rastteil des ersten Arms am ersten Arm und ein zweiter Anschlag für das Rastteil des zweiten Arms am zweiten Arm vorgesehen ist.

Vorzugsweise ist/sind das Rastteil des ersten Arms und/oder des zweiten Arms zur Ecke des Beschlags hin in die Montiertstellung überführbar. Hierdurch wird eine verkleidete und geschützte Ecke in der Montiertstellung erzielt. Weiterhin wird eine Kontrollfunktion realisiert, indem optisch leicht erfassbar ist, ob der Beschlag korrekt am Flügel montiert ist.

Die erfindungsgemäße Aufgabe wird weiterhin gelöst durch ein Fenster oder eine Tür mit einem Flügel und einem daran montierten, hier beschriebenen Beschlag.

Der Flügel ist vorzugsweise in Form eines Dreh-Kipp-Flügels ausgebildet.

Besonders bevorzugt geht die erste Profilnut öffnungsfrei in die zweite Profilnut über. Das Befestigen des Beschlags am Flügel erfolgt dadurch ohne den Flügel beschädigen zu müssen. Insbesondere kann auf ein Öffnen einer Ecke des Flügels durch Fräsen, Feilen und dergleichen verzichtet werden, wodurch eine schnelle und vollständig reversible Montage erfolgen kann.

Die erfindungsgemäße Aufgabe wird weiterhin gelöst durch ein Verfahren zur Montage eines Beschlags, insbesondere eines hier beschriebenen Beschlags, mit den Verfahrensschritten:
A) Aufsetzen eines ersten Arms des Beschlags auf eine erste Profilnut eines Flügels, wobei eine erster Rasthaken des Beschlags durch seine Auslenkung, insbesondere radial, vorzugsweise nach innen, einen ersten Steg der ersten Profilnut passiert;
B) Relatives Verschieben eines Verdrängungskörpers des Beschlags zu einem Rastteils mit dem ersten Rasthaken in Längsrichtung des ersten Arms, wobei das Rastteil aus einer Losestellung über eine Schräge zwischen Rastteil und Verdrängungskörper in die Montiertstellung überführt wird, in der der erste Rasthaken den ersten Steg zuverlässig hintergreift, indem der Verdrängungskörper den ersten Rasthaken hinterfüttert.
Das Verfahren kann weiterhin folgende Verfahrensschritte aufweisen:
C) Aufsetzen eines zweiten Arms des Beschlags auf eine zweite Profilnut des Flügels, wobei eine erster Rasthaken eines Rastteil des zweiten Arms durch seine Auslenkung, insbesondere radial, vorzugsweise nach innen, einen ersten Steg der zweiten Profilnut passiert;
D) Relatives Verschieben eines Verdrängungskörpers des zweiten Arms zu dem Rastteil des zweiten Arms in Längsrichtung des zweiten Arms, wobei das Rastteil aus einer Losestellung über eine Schräge zwischen Rastteil und Verdrängungskörper in die Montiertstellung überführt wird, in der der erste Rasthaken den zweiten Steg zuverlässig hintergreift, indem der Verdrängungskörper den ersten Rasthaken hinterfüttert.

Im Verfahrensschritt A) kann eine Anbindung einer ersten Treibstange des Flügels an den ersten Arm erfolgen und im Verfahrensschritt C) kann eine Anbindung einer zweiten Treibstange des Flügels an den zweiten Arm erfolgen.

Weitere Vorteile der Erfindung ergeben sich aus der Beschreibung und der Zeichnung. Ebenso können die vorstehend genannten und die noch weiter ausgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

### Detaillierte Beschreibung der Erfindung und Zeichnung

- Fig. 1a: zeigt eine isometrische Teilansicht eines Fensters mit einem Flügel und einem teilweise an den Flügel montierten Beschlag.
- Fig. 1b: zeigt eine isometrische Teilansicht des Fensters aus Fig. 1a mit vollständig montiertem Beschlag.
- Fig. 2: zeigt eine teilweise geschnittene Seitenansicht des Fensters aus den Fign. 1a und 1b mit teilweise auf den Flügel aufgesetztem Beschlag.
- Fig. 3: zeigt eine teilweise geschnittene Seitenansicht des Fensters aus Fig. 2 mit vollständig auf den Flügel aufgesetztem Beschlag.
- Fig. 4: zeigt eine teilweise geschnittene Seitenansicht des Fensters aus Fig. 3 mit vollständig arretiertem Beschlag. Das Arretieren erfolgte dabei durch Verschieben von Rastteilen des Beschlags.
- Fig. 5a: zeigt eine teilweise geschnittene Draufsicht auf das Fenster aus Fig. 3, wobei sich ein Rastteil in der Losestellung befindet.
- Fig. 5b: zeigt eine teilweise geschnittene Draufsicht auf das Fenster aus Fig. 4, wobei sich das Rastteil in der Montiertstellung befindet.
- Fig. 6a: zeigt eine geschnittene Stirnseitenansicht des Fensters aus Fig. 5a.
- Fig. 6b: zeigt eine geschnittene Stirnseitenansicht des Fensters aus Fig. 5b.
- Fig. 7: zeigt eine isometrische Ansicht eines Gehäuses des Beschlags gemäß der Fign. 1 bis 6.
- Fig. 8: zeigt eine geschnittene Seitenansicht des Beschlags aus Fig. 5b.
- Fig. 9a: zeigt eine isometrische Teilansicht eines zweiten Ausführungsbeispiels eines Fensters mit an einem Flügel angeordneten Beschlag, wobei sich ein Rastteil des Beschlags in der Losestellung befindet.
- Fig. 9b: zeigt eine isometrische Teilansicht des Fensters aus Fig. 9a, wobei sich das Rastteil in der Montiertstellung befindet.
- Fig. 10a: zeigt eine Schnittansicht des am Flügel montierten Beschlags gemäß der Fig. 9a, wobei der Schnitt entlang der Linie B-B gemäß Fig. 11a verläuft.
- Fig. 10b: zeigt eine Schnittansicht des am Flügel montierten Beschlags gemäß der Fig. 9b, wobei der Schnitt entlang der Linie B-B gemäß Fig. 11b verläuft.
- Fig. 11a: zeigt eine Schnittansicht des am Flügel montierten Beschlags gemäß Fig. 10a, wobei der Schnitt entlang der Linie D-D gemäß Fig. 10a verläuft.
- Fig. 11b: zeigt eine Schnittansicht des am Flügel montierten Beschlags gemäß Fig. 10b, wobei der Schnitt entlang der Linie C-C gemäß Fig. 10b verläuft.

**Fig. 1a** zeigt ein Fenster **10** mit einem Flügel **12.** Am Flügel 12 ist ein Beschlag **14** angeordnet. Der Beschlag 14 ist in Form einer Eckumlenkung ausgebildet. Der Beschlag 14 dient dem Umlenken der Bewegung und/oder Kraft einer ersten Treibstange **16** an eine zweite Treibstange **18.**

Der Beschlag 14 weist einen ersten Arm **20** und einen zweiten Arm **22** auf. Die Arme 20, 22 weisen jeweils ein Rastteil **24, 26** auf. Die Rastteile 24, 26 sind jeweils in Richtung der Längsachse der Arme 20, 22 verschiebbar. In Fig. 1a befinden sich die Rastteile 24, 26 in einer Losestellung, in der der Beschlag 14 leicht auf den Flügel 12 aufsetzbar und vom Flügel 12 abnehmbar ist.

**Fig. 1b** zeigt das Fenster 10 mit dem Beschlag 14, wobei sich die Rastteile 24, 26 in einer Montiertstellung befinden. In dieser Montiertstellung ist der Beschlag 14 fest am Flügel 12 arretiert.

**Fig. 2** zeigt das Fenster 10, wobei zur Montage des Beschlags 14 zunächst ein Arm, hier der zweite Arm 22 auf den Flügel 12 aufgesetzt wird. Dieser erste Montageschritt ist in Fig. 2 durch einen Pfeil **28** angedeutet.

Aus Fig. 2 ist weiterhin ersichtlich, dass der Beschlag eine Treibstangenanbindung **30,** hier mit einem Zapfen **32,** aufweist. Die Treibstangenanbindung 30 ist zur Ankopplung der Treibstange 16, hier mit einer Ausnehmung **34,** ausgebildet.

Das Rastteil 24 weist eine U-förmige Klammer **36** mit einem ersten Rasthaken **38** aufweist. Die Treibstangenanbindung 30 weist Anschläge **40, 42** auf (besser sichtbar in Fig. 7), zwischen denen der erste Rasthaken 38 in der Losestellung des Rastteils 24 angeordnet ist. Die Treibstangenanbindung 30 ist dadurch in einer Mittenstellung fixiert.

**Fig. 3** zeigt das Fenster 10, wobei in einem zweiten Montageschritt der andere Arm, hier der erste Arm 20, auf den Flügel 12 aufgesetzt wird. Dies ist durch einen Pfeil **44** angedeutet. Dank der Fixierung der Treibstangenanbindung 30 in der Mittenstellung kann der Zapfen 32 leicht in die Ausnehmung 34 der Treibstange 16 eingeführt werden.

**Fig. 4** zeigt das Fenster 10 mit am Flügel 12 montiertem Beschlag 14. Zum Fixieren des Beschlags 14 am Flügel 12 wurden die Rastteile 24, 26 in Richtung der Längsachsen der Arme 20, 22 verschoben. Dies ist in Fig. 4 durch Pfeile **46, 48** dargestellt. Die Rastteile 24, 26 können dabei in beliebiger Reihenfolge oder gleichzeitig verschoben werden.

Die Treibstangenanordnung 30 ist nach dem Verschieben des Rastteils 24 in die Montiertstellung nicht mehr blockiert, sondern bewegbar. Ein das Fenster 10 belastendes "Losbrechen" einer Mittenfixierung kann dadurch verhindert werden.

**Fig. 5a** zeigt das Fenster 10 mit dem Beschlag 14, wobei sich das Rastteil 24 in der Losestellung befindet.

**Fig. 5b** zeigt das Fenster 10 gemäß Fig. 5a, jedoch befindet sich das Rastteil 24 des Beschlags 14 in der Montiertstellung. Die Verschiebung erfolgte gemäß dem Pfeil 48. Aus einer Zusammenschau der Fign. 5a und 5b ist ersichtlich, dass der Beschlag 14 einen Verdrängungskörper **50** aufweist, der den ersten Rasthaken 38 in der Montiertstellung hinterfüttert, sodass er nicht radial nach innen zurückweichen kann und einen ersten Steg **52** einer ersten Profilnut **54** des Flügels 12 hintergreift. Der Übergang von der in Fig. 5a gezeigten Losestellung in die in Fig. 5b gezeigte Montiertstellung des Rastteils 24 erfolgt über eine Schräge 56.

**Fig. 6a** zeigt das Fenster 10 mit dem Rastteil 24 in der Losestellung.

**Fig. 6b** zeigt das Fenster 10 mit dem Rastteil 24 in der Montiertstellung. Es ist ersichtlich, dass die Profilnut 54 den ersten Steg 52 und einen zweiten Steg 58 aufweist. Der erste Steg 52 wird in der Montiertstellung von dem ersten Rasthaken 38 hintergriffen und der zweite Steg 58 wird in der Montiertstellung von einem zweiten Rasthaken **60** hintergriffen. Aus Fig. 6b ist weiterhin ersichtlich, dass der Beschlag 14 ein Gehäuse **62** aufweist.

**Fig. 7** zeigt das Gehäuse 62. Das Gehäuse 62 weist gleich ausgebildete Gehäusehälften **64, 66** auf. Aus Fig. 7 ist die Schräge 56 zum radialen Aufweiten des ersten Rasthakens 38 (siehe Fig. 6b) ersichtlich. In Fig. 7 sind die Anschläge 40, 42 zur Mittenfixierung ersichtlich. Weiterhin zeigt Fig. 7, dass das Gehäuse 62 einen Arretierhaken **68** aufweist.

**Fig. 8** zeigt das Fenster 10, wobei aus Fig. 8 ersichtlich ist, dass der Arretierhaken 68 zusammen mit einer ersten Arretierausnehmung **70** eine Arretiereinrichtung **72** bildet. Wenn der Arretierhaken 68 (wie gezeigt) in die erste Arretierausnehmung 70 eingreift, ist das Rastteil 24 in der Montiertstellung gesichert. Wenn der Arretierhaken 68 demgegenüber in eine zweite Arretierausnehmung **74** der Arretiereinrichtung 72 eingreift, ist das Rastteil 24 in der Losestellung gesichert.

**Fig. 9a** zeigt eine weitere Ausführungsform eines Fensters 10 mit einem Flügel 12 und einem am Flügel 12 montierbaren Beschlag 14. Der Beschlag 14 weist an einem ersten Arm 20 einen Vorsprung (nicht gezeigt) zum einseitigen Hintergriff einer Profilnut (nicht gezeigt) auf. Hierdurch kann der Beschlag 14 am ersten Arm 20 durch Einschwenken montiert werden.

**Fig. 9b** zeigt das Fenster 10, wobei ein zweiter Arm 22 am Flügel 12 durch Verschieben eines Rastteils 24 erfolgt. Das Rastteil 24 ist im vorliegenden Ausführungsbeispiel aus Kunststoff ausgebildet.

**Fig. 10a** zeigt eine Schnittansicht des Fensters 10 mit dem Beschlag 14 in der Losestellung.

**Fig. 10b** zeigt eine Schnittansicht des Fensters 10 mit dem Beschlag 14 in der Montiertstellung.

**Fig. 11a** zeigt das Fenster 10, wobei das Rastteil 24 im Bereich dieser Schnittansicht Rasthaken 38, 60 aufweist, die Stege 52, 58 noch nicht bzw. nur wenig hintergreifen.

**Fig. 11b** zeigt demgegenüber das Fenster 10, wobei die Rasthaken 38, 60 die Stege 52, 58 hintergreifen, um den Beschlag 14 am Flügel 12 zu sichern.

Unter Vornahme einer Zusammenschau aller Figuren der Zeichnung betrifft die Erfindung zusammenfassend einen an einem Flügel 12 montierbaren Beschlag 14, ein Fenster 10 und eine Tür mit einem solchen Beschlag 14 sowie ein Verfahren zur Montage eines Beschlags 14. Der Beschlag 14 weist zumindest einen ersten Arm 20 mit einem Rastteil 24 und einem Verdrängungskörper 50 auf. Der Verdrängungskörper 50 ist relativ zum Rastteil 24 in Richtung der Längsachse des ersten Arms 20 verschiebbar, um einen ersten Rasthaken 38 in einer Montiertstellung zu hinterfüttern, sodass der erste Rasthaken 38 in der Montiertstellung nicht nach innen ausweichen kann. Zwischen Rastteil 24 und Verdrängungskörper 50 ist eine Schräge 56 vorgesehen, über die das Rastteil 24 von der Montiertstellung in eine Losestellung überführbar ist. In der Losestellung wird der erste Rasthaken 38 nicht mehr von dem Verdrängungskörper 50 hinterfüttert, sodass er nach innen ausweichen kann. Der Beschlag 14 ist auf diese Weise leicht am Flügel 12 montierbar und demontierbar.

### Bezugszeichenliste

- 10: Fenster
- 12: Flügel
- 14: Beschlag
- 16: erste Treibstange
- 18: zweite Treibstange
- 20: erster Arm
- 22: zweiter Arm
- 24: Rastteil
- 26: Rastteil
- 28: erster Montageschritt des Beschlags 14 am Flügel 12
- 30: Treibstangenanbindung
- 32: Zapfen
- 34: Ausnehmung
- 36: U-förmige Klammer
- 38: erster Rasthaken
- 40: Anschlag
- 42: Anschlag
- 44: zweiter Montageschritt des Beschlags 14 am Flügel 12
- 46: dritter Montageschritt des Beschlags 14 am Flügel 12
- 48: vierter Montageschritt des Beschlags 14 am Flügel 12
- 50: Verdrängungskörper
- 52: erster Steg
- 54: erste Profilnut
- 56: Schräge
- 58: zweiter Steg
- 60: zweiter Rasthaken
- 62: Gehäuse
- 64: Gehäusehälfte
- 66: Gehäusehälfte
- 68: Arretierhaken
- 70: erste Arretierausnehmung
- 72: Arretiereinrichtung
- 74: Arretierausnehmung

## Patentansprüche

1. Beschlag (14) zur Anordnung an einem Flügel (12) eines Fensters (10) oder einer Tür, wobei der Flügel (12) eine von dem Beschlag (14) hintergreifbare erste Profilnut (54) aufweist und wobei der Beschlag (14) Folgendes aufweist:
a) Einen ersten Arm (20) mit einer sich parallel zu einem vertikalen oder horizontalen Flügelholm erstreckbaren Längsachse;
b) ein Rastteil (24) am ersten Arm (20) mit einem elastischen ersten Rasthaken (38);
c) einen Verdrängungskörper (50), wobei das Rastteil (24) durch eine Relativbewegung zwischen dem Verdrängungskörper (50) und dem Rastteil (24) aus einer Losestellung in eine Montiertstellung bewegbar ist, wobei der Verdrängungskörper (50) den ersten Rasthaken (38) in der Losestellung nicht hinterfüttert, wobei der erste Rasthaken (38) in der Losestellung bewegbar ist und in der Montiertstellung nicht bewegbar ist, um in der Montiertstellung einen ersten Steg (52) der ersten Profilnut (54) sicher zu hintergreifen, wobei der Verdrängungskörper (50) und/oder das Rastteil (24) eine Schräge (56) aufweist/aufweisen, durch die der erste Rasthaken (38) bei der Relativbewegung von der Losestellung in die Montiertstellung überführbar ist;
**dadurch gekennzeichnet, dass**
die Relativbewegung in Richtung der Längsachse des ersten Arms (20) erfolgen kann;
dass das Rastteil (24) schlittenförmig ausgebildet ist, wobei der erste Rasthaken (38) als Federsteg mit Haken ausgebildet ist;
und dass der Beschlag (14) eine Arretiereinrichtung (72) aufweist, durch die das Rastteil (24) in der Montiertstellung und in der Losestellung in Längsrichtung des ersten Arms (20) schwerer verschiebbar oder unverschiebbar arretierbar ist.

2. Beschlag nach Anspruch 1, bei dem der erste Rasthaken (38) vorgespannt ist, um beim Aufsetzen des Beschlags (14) auf den Flügel (12) leicht in die erste Profilnut (54) eingeführt werden zu können.

3. Beschlag nach Anspruch 1 oder 2, bei dem der Beschlag (14) Folgendes aufweist:
d) einen dem ersten Rasthaken (38) gegenüberliegenden elastischen zweiten Rasthaken (60) am Rastteil (24), wobei der zweite Rasthaken (60) in der Losestellung bewegbar ist und in der Montiertstellung nicht bewegbar ist, um einen zweiten Steg (58) der ersten Profilnut (54) sicher zu hintergreifen.

4. Beschlag nach Anspruch 3, bei dem der zweite Rasthaken (60) vorgespannt ist, um beim Aufsetzen des Beschlags (14) auf den Flügel (12) leicht in die erste Profilnut (54) eingeführt werden zu können.

5. Beschlag nach einem der vorhergehenden Ansprüche, bei dem das Rastteil (24) eine im Querschnitt U-förmige Klammer (36) aufweist, wobei der erste Rasthaken (38) an einem ersten Schenkel der Klammer (36) ausgebildet ist.

6. Beschlag nach einem der vorhergehenden Ansprüche, bei dem der Beschlag (14) eine Treibstangenanbindung (30) zur Verbindung mit einer Treibstange (16) des Beschlags (14) aufweist, wobei die Treibstangenanbindung (30) durch das Rastteil (24) in der Losestellung arretiert ist und in der Montiertstellung nicht arretiert ist.

7. Beschlag nach einem der vorhergehenden Ansprüche, bei dem der Beschlag (14) in Form einer Eckumlenkung ausgebildet ist und einen zweiten Arm (22) aufweist, dessen Längsachse sich senkrecht zur Längsachse des ersten Arms (20) erstreckt.

8. Beschlag nach Anspruch 7, bei dem der zweite Arm (22) ein Rastteil (26) mit einem elastischen ersten Rasthaken und einen Verdrängungskörper aufweist, wobei das Rastteil durch eine Relativbewegung zwischen dem Verdrängungskörper und dem Rastteil aus einer Losestellung in eine Montiertstellung bewegbar ist, wobei der erste Rasthaken in der Losestellung bewegbar ist und in der Montiertstellung nicht bewegbar ist, um in der Montiertstellung einen ersten Steg einer zweiten Profilnut sicher zu hintergreifen, wobei der Verdrängungskörper und/oder das Rastteil eine Schräge aufweist/aufweisen, durch die der erste Rasthaken bei der Relativbewegung von der Losestellung in die Montiertstellung überführbar ist, wobei die Relativbewegung in Richtung der Längsachse des zweiten Arms (22) erfolgen kann.

9. Beschlag nach Anspruch 8, bei dem der erste Arm (20) und der zweite Arm (22) baugleich ausgebildet sind.

10. Beschlag nach Anspruch 7 oder 8, bei dem das Rastteil (24) des ersten Arms (20) und/oder das Rastteil (26) des zweiten Arms (22) zur Ecke des Beschlags (14) hin in die Montiertstellung überführbar ist/sind.

11. Fenster (10) oder Tür mit einem Flügel (12), einem Blendrahmen und einem am Flügel (12) montierten Beschlag (14) nach einem der vorhergehenden Ansprüche.

12. Fenster oder Tür nach Anspruch 11, bei dem die erste Profilnut (54) öffnungsfrei in die zweite Profilnut übergeht.

13. Verfahren zur Montage eines Fensters (10) oder einer Tür nach einem der Ansprüche 11 oder 12, mit den Verfahrensschritten:
A) Aufsetzen eines ersten Arms (20) des Beschlags (14) auf eine erste Profilnut (54) des Flügels (12), wobei ein erster Rasthaken (38) an einem Rastteil (24) des ersten Arms (20) einen ersten Steg (52) der ersten Profilnut (54) passiert;
B) Verschieben des Rastteils (24) relativ zu einem Verdrängungskörper (50) des ersten Arms (20) in Längsrichtung des ersten Arms (20), um das Rastteil (24) durch eine Schräge (56) am Verdrängungskörper (50) und/oder am Rastteil (24) von einer Losestellung in eine Montiertstellung zu überführen, wobei der erste Rasthaken (38) in der Losestellung bewegbar ist und in der Montiertstellung nicht bewegbar ist, um in der Montiertstellung den ersten Steg (52) sicher zu hintergreifen.

14. Verfahren nach Anspruch 13 mit den weiteren Verfahrensschritten:
C) Aufsetzen eines zweiten Arms (22) des Beschlags (14) auf eine zweite Profilnut des Flügels (12), wobei sich die Längsachse des zweiten Arms (22) senkrecht zur Längsachse des ersten Arms (20) erstreckt und wobei ein erster Rasthaken (38) an einem Rastteil (26) des zweiten Arms (22) einen ersten Steg der zweiten Profilnut passiert;
D) Verschieben des Rastteils (26) relativ zu einem Verdrängungskörper des zweiten Arms (22) in Längsrichtung des zweiten Arms (22), um das Rastteil (26) durch eine Schräge am Verdrängungskörper und/oder am Rastteil (26) von einer Losestellung in eine Montiertstellung zu überführen, wobei der erste Rasthaken in der Losestellung bewegbar ist und in der Montiertstellung nicht bewegbar ist, um in der Montiertstellung den ersten Steg sicher zu hintergreifen.

## Claims

1. A fitting (14) for arrangement on a sash (12) of a window (10) or a door, wherein the sash (12) has a first profile groove (54) which can be engaged from behind by the fitting (14), and wherein the fitting (14) comprises the following:
a) a first arm (20) having a longitudinal axis extendable in parallel with a vertical or horizontal sash column;
b) a latching part (24) on the first arm (20) having a resilient first latching hook (38);
c) a displacement body (50), wherein the latching part (24) is movable by a relative movement between the displacement body (50) and the latching part (24) from a loose position to a mounted position, wherein the displacement body (50) does not backfill the first latching hook (38) in the loose position, wherein the first latching hook (38) is movable in the loose position and is not movable in the mounted position, in order to securely engage a first projection (52) of the first profile groove (54) from behind in the mounted position, wherein the displacement body (50) and/or the latching part (24) has/have a bevel (56) by means of which the first latching hook (38) can be transferred from the loose position to the mounted position during the relative movement;
**characterized in that**
the relative movement can be performed in the direction of the longitudinal axis of the first arm (20);
the latching part (24) is designed in the form of a carriage, wherein the first latching hook (38) is designed as a spring projection with hooks; and that the fitting (14) has a locking device (72) by means of which the latching part (24) can be locked in the mounted position and in the loose position so as to be more difficult to displace or so as to be non-displaceable, in the longitudinal direction of the first arm (20).

2. The fitting according to claim 1, in which the first latching hook (38) is pre-tensioned so as to be easily inserted into the first profile groove (54) when the fitting (14) is placed on the sash (12).

3. The fitting according to claim 1 or 2, in which the fitting (14) comprises the following:
d) a resilient second latching hook (60) on the latching part (24) opposite the first latching hook (38), wherein the second latching hook (60) is movable in the loose position and is not movable in the mounted position, in order to securely engage a second projection (58) of the first profile groove (54) from behind.

4. The fitting according to claim 3, in which the second latching hook (60) is pre-tensioned so as to be easily inserted into the first profile groove (54) when the fitting (14) is placed on the sash (12).

5. The fitting according to any one of the preceding claims, in which the latching part (24) comprises a clip (36) having a U-shaped cross-section, wherein the first latching hook (38) is formed on a first leg of the clip (36).

6. The fitting according to any one of the preceding claims, in which the fitting (14) includes a drive rod linkage (30) for connection to a drive rod (16) of the fitting (14), wherein the drive rod linkage (30) is locked by the latching part (24) in the loose position and is unlocked in the mounted position.

7. The fitting according to any one of the preceding claims, in which the fitting (14) is in the form of a corner deflector and has a second arm (22), the longitudinal axis of which extends perpendicularly to the longitudinal axis of the first arm (20).

8. The fitting according to claim 7, in which the second arm (22) has a latching part (26) having a resilient first latching hook and a displacement body, wherein the latching part is movable by a relative movement between the displacement body and the latching part from a loose position to a mounted position, wherein the first latching hook is movable in the loose position and is not movable in the mounted position, in order to securely engage a first projection of a second profile groove from behind in the mounted position, wherein the displacement body and/or the latching part has/have a bevel by means of which the first latching hook can be transferred from the loose position to the mounted position during the relative movement, wherein the relative movement can be performed in the direction of the longitudinal axis of the second arm (22).

9. The fitting according to claim 8, in which the first arm (20) and the second arm (22) are of identical construction.

10. The fitting according to claim 7 or 8, in which the latching part (24) of the first arm (20) and/or the latching part (26) of the second arm (22) is/are transferable towards the corner of the fitting (14) into the mounted position.

11. A window (10) or door having a sash (12), a frame and a fitting (14) according to any one of the preceding claims mounted on the sash (12).

12. The window or door according to claim 11, in which the first profile groove (54) merges into the second profile groove without opening.

13. A method for mounting a window (10) or a door according to either one of claims 11 or 12, comprising the method steps:
A) placing a first arm (20) of the fitting (14) on a first profile groove (54) of the sash (12), wherein a first latching hook (38) on a latching part (24) of the first arm (20) passes a first projection (52) of the first profile groove (54);
B) displacing the latching part (24) relative to a displacement body (50) of the first arm (20) in the longitudinal direction of the first arm (20) in order to transfer the latching part (24) from a loose position to a mounted position by means of a bevel (56) on the displacement body (50) and/or on the latching part (24), wherein the first latching hook (38) is movable in the loose position and is not movable in the mounted position, in order to securely engage the first projection (52) from behind in the mounted position.

14. The method according to claim 13, having the further method steps:
C) placing a second arm (22) of the fitting (14) onto a second profile groove of the sash (12), wherein the longitudinal axis of the second arm (22) extends perpendicularly to the longitudinal axis of the first arm (20) and wherein a first latching hook (38) on a latching part (26) of the second arm (22) passes a first projection of the second profile groove;
D) displacing the latching part (26) relative to a displacement body of the second arm (22) in the longitudinal direction of the second arm (22) in order to transfer the latching part (26) from a loose position to a mounted position by means of a bevel on the displacement body and/or on the latching part (26), wherein the first latching hook is movable in the loose position and is not movable in the mounted position, in order to securely engage the first projection from behind in the mounted position.

## Revendications

1. Ferrure (14) conçue pour être implantée sur un vantail (12) d'une fenêtre (10) ou d'une porte, ledit vantail (12) présentant une première rainure profilée (54) pouvant être emprisonnée par-derrière par la ferrure (14), et ladite ferrure (14) comportant :
a) un premier bras (20) présentant un axe longitudinal qui peut s'étendre parallèlement à un longeron vertical ou horizontal ;
b) une pièce d'encliquetage (24) située sur ledit premier bras (20) et dotée d'un premier crochet élastique encliquetable (38) ;
c) un corps de translation (50), la pièce d'encliquetage (24) pouvant être mue d'une position relâchée à une position de montage sous l'effet d'un mouvement relatif entre ledit corps de translation (50) et ladite pièce d'encliquetage (24), le corps de translation (50) n'alimentant pas le premier crochet encliquetable (38) dans la position relâchée, le premier crochet encliquetable (38) étant mobile dans la position relâchée et n'étant pas mobile dans la position de montage, afin d'emprisonner par-derrière de manière sûre, dans ladite position de montage, une première âme (52) de la première rainure profilée (54), sachant que ledit corps de translation (50) et/ou ladite pièce d'encliquetage (24) comporte(nt) un biseau (56) par l'intermédiaire duquel ledit premier crochet encliquetable (38) peut être transféré de la position relâchée à la position de montage, au cours du mouvement relatif ;
**caractérisée par le fait que**
le mouvement relatif peut s'opérer dans la direction de l'axe longitudinal du premier bras (20) ;
en ce que la pièce d'encliquetage (24) est conçue en forme de chariot, le premier crochet encliquetable (38) étant conçu comme une barrette élastique avec des crochets ; et **par le fait que** ladite ferrure (14) est équipée d'un dispositif d'arrêt (72) par l'intermédiaire duquel, dans la position de montage, la pièce d'encliquetage (24) peut être arrêtée de manière plus difficilement déplaçable, voire non déplaçable dans la direction longitudinale du premier bras (20).

2. Ferrure selon la revendication 1, dans laquelle le premier crochet encliquetable (38) est précontraint, de manière à pouvoir être inséré aisément dans la première rainure profilée (54) lors de la mise en place de ladite ferrure (14) sur le vantail (12).

3. Ferrure selon la revendication 1 ou 2, ladite ferrure (14) comprenant :
d) un second crochet élastique encliquetable (60) situé en vis-à-vis du premier crochet encliquetable (38), sur la pièce d'encliquetage (24), lequel second crochet encliquetable (60) est mobile dans la position relâchée et n'est pas mobile dans la position de montage, afin d'emprisonner par-derrière, de manière sûre, une seconde âme (58) de la première rainure profilée (54).

4. Ferrure selon la revendication 3, dans laquelle le second crochet encliquetable (60) est précontraint, de manière à pouvoir être inséré aisément dans la première rainure profilée (54) lors de la mise en place de ladite ferrure (14) sur le vantail (12).

5. Ferrure selon l'une quelconque des revendications précédentes, dans laquelle la pièce d'encliquetage (24) est pourvue d'une agrafe (36) de section transversale configurée en U, le premier crochet encliquetable (38) étant ménagé sur une première branche de ladite agrafe (36).

6. Ferrure selon l'une quelconque des revendications précédentes, laquelle ferrure (14) est munie d'un moyen (30) de rattachement de crémone, affecté à la liaison avec une tige de manœuvre (16) de ladite ferrure (14), ledit moyen (30) de rattachement de crémone étant arrêté par la pièce d'encliquetage (24) dans la position relâchée, et n'étant pas arrêté dans la position de montage.

7. Ferrure selon l'une quelconque des revendications précédentes, ladite ferrure (14) étant conçue sous la forme d'un renvoi d'angle, et étant dotée d'un second bras (22) dont l'axe longitudinal s'étend perpendiculairement à l'axe longitudinal du premier bras (20).

8. Ferrure selon la revendication 7, dans laquelle le second bras (22) est nanti d'une pièce d'encliquetage (26) qui comprend un premier crochet élastique encliquetable et un corps de translation, laquelle pièce d'encliquetage peut être mue d'une position relâchée à une position de montage sous l'effet d'un mouvement relatif entre ledit corps de translation et ladite pièce d'encliquetage, le premier crochet encliquetable étant mobile dans la position relâchée et n'étant pas mobile dans la position de montage, afin d'emprisonner par-derrière de manière sûre, dans ladite position de montage, une première âme d'une seconde rainure profilée, sachant que ledit corps de translation et/ou ladite pièce d'encliquetage comporte(nt) un biseau par l'intermédiaire duquel ledit premier crochet encliquetable peut être transféré de la position relâchée à la position de montage, au cours du mouvement relatif, lequel mouvement relatif peut s'opérer dans la direction de l'axe longitudinal dudit second bras (22).

9. Ferrure selon la revendication 8, dans laquelle le premier bras (20) et le second bras (22) sont de réalisations structurellement identiques.

10. Ferrure selon la revendication 7 ou 8, dans laquelle la pièce d'encliquetage (24) du premier bras (20), et/ou la pièce d'encliquetage (26) du second bras (22), peu(ven)t être transférée(s) à la position de montage en direction du coin de ladite ferrure (14).

11. Fenêtre (10) ou porte munie d'un vantail (12), d'un dormant et d'une ferrure (14) conforme à l'une des revendications précédentes, montée sur ledit vantail (12).

12. Fenêtre ou porte selon la revendication 11, dans laquelle la première rainure profilée (54) fusionne dans la seconde rainure profilée, de manière exempte d'ouverture.

13. Procédé de montage d'une fenêtre (10) ou d'une porte conforme à l'une des revendications 11 ou 12, incluant les étapes opératoires consistant à :
A) mettre en place un premier bras (20) de la ferrure (14) sur une première rainure profilée (54) du vantail (12), un premier crochet encliquetable (38), situé sur une pièce d'encliquetage (24) dudit premier bras (20), franchissant alors une première âme (52) de ladite première rainure profilée (54) ;
B) déplacer la pièce d'encliquetage (24) par rapport à un corps de translation (50) du premier bras (20), dans la direction longitudinale dudit premier bras (20), de manière à transférer ladite pièce d'encliquetage (24) d'une position relâchée à une position de montage sous l'action d'un biseau (56) situé sur ledit corps de translation (50) et/ou sur ladite pièce d'encliquetage (24), ledit premier crochet encliquetable (38) étant mobile dans la position relâchée et n'étant pas mobile dans la position de montage, afin d'emprisonner ladite première âme (52) par-derrière, de manière sûre, dans ladite position de montage.

14. Procédé selon la revendication 13, incluant les étapes opératoires supplémentaires consistant à :
C) mettre en place un second bras (22) de la ferrure (14) sur une seconde rainure profilée du vantail (12), l'axe longitudinal dudit second bras (22) s'étendant perpendiculairement à l'axe longitudinal du premier bras (20), et un premier crochet encliquetable (38), situé sur une pièce d'encliquetage (26) dudit second bras (22), franchissant une première âme de ladite seconde rainure profilée ;
D) déplacer la pièce d'encliquetage (26) par rapport à un corps de translation du second bras (22), dans la direction longitudinale dudit second bras (22), de manière à transférer ladite pièce d'encliquetage (26) d'une position relâchée à une position de montage sous l'action d'un biseau situé sur ledit corps de translation et/ou sur ladite pièce d'encliquetage (26), ledit premier crochet encliquetable étant mobile dans la position relâchée et n'étant pas mobile dans la position de montage, afin d'emprisonner ladite première âme par-derrière, de manière sûre, dans ladite position de montage.
